# FASCICULE DE BREVET EUROPEEN

(11) **EP 0 286 467 B1**
(45) Date de publication et mention de la délivrance du brevet: **18.09.1991**
(21) Numéro de dépôt: 88400561.2
(22) Date de dépôt: 10.03.1988
(51) Int. Cl.: E04D 13/04, E04D 13/08

(54) **Système d'évacuation d'eau pluviale à quatre doubles descentes pour bungalow**
Bungalow-Regenwasser-Abflusssystem mit vier Doppelfallröhren
Rain water drainage system with four double downspouts for a bungalow

(30) Priorité: 12.03.1987 FR 8703690
(43) Date de publication de la demande: 12.10.1988
(73) Titulaire: SOCIETE POUR LES CONSTRUCTIONS MOBILES S.C.M. Sárl, F-69682 Chassieu Cédex (FR)
(72) Inventeur: Lebas, Dominique, F-38290 La Verpillière (FR)

(56) Documents cités:
- EP-A- 0 203 043
- FR-A- 2 270 400
- FR-A- 2 273 128
- US-A- 2 777 405

## Description

La présente invention concerne un dispositif pour garantir l'étanchéité à l'eau à l'intérieur de la structure modulaire d'un bungalow.

L'évacuation des eaux pluviales est traditionnellement réalisée par un ou deux chéneaux canalisant l'eau directement à l'extérieur au niveau de la toiture, en tube de section ronde ou carrée. Celles-ci sont généralement disposées dans un ou deux angles du bungalow modulaire pour une évacuation au sol.

Lorsque l'eau est évacuée directement à l'extérieur du bungalow au niveau de la toiture, l'inconvénient majeur est qu'il n'est pas possible d'accoupler ces bungalows les uns aux autres par juxtaposition ou superposition (l'intérieur de l'ensemble ainsi constitué serait inondé).

La demande de brevet n° 2270400 montre une construction légère du type bungalow selon laquelle des gouttières recueillent l'eau qui tombe sur la toiture pour la conduire dans les montants verticaux servant de descentes d'eau.

Lorsque l'eau est évacuée par descentes d'eaux pluviales dans un ou plusieurs angles du bungalow modulaire, la section généralement réduite du conduit ne permet pas toujours d'évacuer les déchets déposés sur la toiture, tels que les feuilles ect. qui sont entraînés par l'eau de pluie à l'intérieur du conduit. Ceci occasionnant généralement un débordement du chéneau qui provoque des fuites à l'intérieur du bungalow.

Le dispositif selon l'invention permet de remédier à ces inconvénients. Il comporte en effet sur chaque angle du bungalow une double descente d'eau pluviale dont l'une assure la fonction de trop plein.

A partir de quatre boîtes, chacune disposées à un angle du bungalow, et se trouvant ainsi à chaque extrémité de l'un des deux chéneaux et d'une longueur égale à la plus grande dimension du bungalow, l'eau pluviale ainsi répartie est dirigée et s'écoule dans les boîtes.

Sur le fond de cette boîte se trouvent deux ouvertures rectangulaires permettant d'évacuer l'eau à l'intérieur des poteaux d'angles par l'intermédiaire de deux tubes plongeurs.

Ces poteaux d'angles sont constituées de 3 éléments assemblées entre eux par des boulons et présentent l'avantage d'être démontables. Cet assemblage est possible à l'aide de goussets se trouvant à l'extérieur des tubes "poteaux" et qui sont de ce fait accessibles. La tête du poteau (2) est constituée par deux tubes rectangulaires courts soudés sous la boîte et ceci dans l'axe des ouvertures disposées sous le fond de celle-ci.

Le pied du poteau est constitué par deux tubes rectangulaires (5) courts soudés au châssis du bungalow.

L'élément intermédiaire (6) constituant le poteau proprement dit est constitué par deux tubes rectangulaires soudés entre eux en équerres.

L'eau pluviale est ainsi évacuée au sol.

Ainsi, le système d'évacuation des eaux pluviales permet d'éviter les risques de fuites car le conduit servant de trop plein situé au dessus du conduit d'évacuation permet l'écoulement des eaux pluviales dans l'éventualité ou le premier conduit serait bouché. Cet avantage est présent pour les quatre angles du bungalow.

En variante la section et la forme des tubes de descentes d'eau pluviales, la section des tubes formant le poteau d'angle, la hauteur intérieure de la boîte et la hauteur du trop plein (la garde ainsi assurée est augmentée ou réduite) pourront être modifiés en fonction des variations de la surface de la toiture ou de la section des chéneaux résultant d'une modification des dimensions générales du bungalow modulaire sur lequel l'invention est utilisée.

A titre d'exemple non limitatif on va décrire un prototype qui a été réalisé selon l'invention.

L'angle du bungalow modulaire est formé de trois éléments verticaux assemblés entre eux par boulons ∅ 12 HR dans l'ordre suivant du sol à la toiture:

1°) Le pied du poteau (5)

Il s'agit de deux tubes rectangulaires soudés, en acier ordinaire de 120 mm × 60 mm × 3 m soudés entre eux dans un angle de manière à former une équerre à angle droit de dimensions 177 mm × 177 mm × 60 mm hauteur 325 mm. La liaison de ces tubes est renforcée par un gousset d'épaisseur 8 mm en acier ordinaire (1), soudé aux tubes dans l'angle externe et à la base du poteau. Ce gousset est percé d'un trou de ∅ 20 mm permettant l'ancrage du bungalow au sol ou sur un autre bungalow (superposition). La liaison de ces tubes est renforcée également par un gousset d'épaisseur 8 mm en acier ordinaire (1), soudé aux tubes dans l'angle externe et en partie haute. Ce gousset est percé d'un trou de ∅ 13 mm permettant l'assemblage avec l'élément supérieur.

La liaison de ces tubes est également renforcée par un gousset d'épaisseur 8 mm en acier ordinaire, (4) du plan, soudé aux tubes dans l'angle interne et en partie haute de façon à permettre également l'assemblage avec l'élément supérieur. Le gousset est percé, à cet effet, de 4 trous de diamètre 13 mm pour recevoir des boulons de diamètre 12 mm.

2°) L'élément intermédiaire ou poteau proprement dit, il s'agit de deux tubes soudés, rectangulaires, en acier ordinaire de 120 mm × 60 mm × 3 mm (6) soudés entre eux dans un angle de façon à fournir une équerre à angle droit de dimension 177 mm × 177 mm × 60 mm et de hauteur 2050 mm. La liaison de ces tubes est renforcée par un gousset d'épaisseur 8 mm en acier ordinaire, (1), soudés aux tubes dans l'angle externe et à chaque extrémité du poteau formé par ces tubes. Ce gousset est percé d'un trou de diamètre 13 mm permettant l'assemblage avec l'élément inférieur ou supérieur par des boulons d'un diamètre de 12 mm.

La liaison de ces tubes est également renforcée par un gousset d'épaisseur 8 mm en acier ordinaire, (4), et soudé aux tubes dans l'angle intérieur et à chaque extrémité du poteau formé ainsi par ces tubes. Ce gousset est percé de 4 trous d'un diamètre de 13 mm permettant l'assemblage avec l'élément inférieur ou supérieur par des boulons de diamètre 12 mm. Deux goussets (1) sans trous, soudés dans l'angle externe (7) renforce l'élément (6) dans sa longueur. L'étanchéité au niveau du joint entre le pied du poteau et l'élément intermédiaire (6) est assurée par un joint en Silicone ou en polyuréthane formant cordon continu.

3°) L'élément supérieur ou tête de poteau selon:

Cet élément est constitué d'une boîte (2) sur le fond de laquelle et à l'extérieur de la boîte sont soudés deux tubes, (3) en acier ordinaire de 120 mm × 60 mm × 3 mm, d'une longueur unitaire de 150 mm. Ces tubes sont positionnés en équerre comme l'élément intermédiaire et le pied du poteau car ils sont assemblés les uns aux autres.

La boîte est en tôle d'acier ordinaire d'épaisseur 3 mm. Sa profondeur intérieure est de 175 mm. Elle est de forme carrée de 177 mm de côté. Un angle est échancré par deux retours à angle droit de 57 mm de côté (repère a sur le plan) de façon à suivre la figure géométrique déterminée par les tubes rectangulaires des poteaux soudés en équerre.

A l'opposé de cet angle échancré, l'angle de la boîte est ouvert sur une hauteur de 100 mm et sur une distance de 120 mm de part et d'autre de cet angle. Cette ouverture ayant des bords de 20 mm de large, repliés à l'horizontale permet au chéneau de pénétrer dans la boîte. Ces bords de 20 mm permettent la fixation au chéneau par vis.

Le fond de la boîte en tôle d'acier ordinaire d'épaisseur 3 mm est relié à celle-ci par une soudure étanche. Sur le fond, il y a deux ouvertures rectangulaires de 80 mm × 40 mm placées chacune dans l'axe des tubes rectangulaires formant le poteau et soudés sur le fond (3).

Dans chacune de ces ouvertures, est soudé un tube plongeant de 80 mm × 40 mm × 2 mm d'épaisseur. Ces tubes sont appelés plongeant car il sont assez longs pour dépasser de la tête du poteau afin de pénétrer dans l'élément intermédiaire ou poteau, assurant une étanchéité naturelle au niveau de l'assemblage tête de poteau (2) et poteau intermédiaire (6).

L'un de ces tubes plongeant d'une longueur de 180 mm est relié au fond de la boîte par une soudure étanche et ne dépasse pas, à l'intérieur, le fond de la boîte. De ce fait, il joue le rôle de descente principale d'eau pluviale en permettant à l'eau récupérée par le chéneau, d'être évacuée vers le sol.

L'autre de ces tubes plongeant d'une longueur de 225 mm est relié au fond de la boîte par une soudure étanche mais dépasse le fond intérieur de la boîte d'une hauteur de 45 mm. De ce fait, il joue le rôle de trop plein, assurant une deuxième descente d'eau pluviale vers le sol dans le cas ou la première descente serait obstruée par des feuilles, papiers, etc.

La garde de 45 mm peut éventuellement être augmentée si nécessaire. Ces tubes plongeants pénètrent dans le poteau intermédiaire. Ceci permet à l'eau d'être évacuée par le pied de poteau.

En variante les tubes plongeant peuvent être prolongés jusqu'au sol et à l'intérieur des tubes poteaux de 120 mm × 60 mm par des tubes rectangulaires en plastique (P.V.C.) de 100 mm × 50 mm × 3 mm retenu dans le poteau par une patte soudée en pied de poteau au niveau du sol.

Pour en revenir à (6), les tubes de 120 × 60 × 3 mm (3) et soudés sous le fond de la boîte à l'extérieur de celle-ci, le sont évidemment dans l'axe des tubes plongeants.

Ils sont reliés entre eux par deux goussets permettant l'assemblage de la tête du poteau (2) avec l'élément intermédiaire (6). L'un de ces goussets, (1) est percé d'un trou de diamètre 13 mm et est soudé dans l'angle externe.

L'autre gousset (4) percé de 4 trous de diamètre 13 mm est soudé dans l'angle interne.

## Revendications

1. Dispositif pour évacuer et garantir l'étanchéité à l'eau pluviale à l'intérieur de la structure modulaire d'un bungalow comprenant des descentes verticales destinées à recueillir et à évacuer les eaux pluviales en chaque angle, caractérisé en ce que chaque angle supérieur du bungalow comprend une boîte (2) connectée en sa partie inférieure à une double descente (6) verticale d'eau pluviale formant poteau dont l'une assure la fonction de trop plein.

2. Dispositif, selon la revendication 1, caractérisé en ce que sur le fond de chacune des boîtes connectées à chaque extrémité des deux cheneaux d'une longueur égale à la plus grande dimension du bungalow, se trouvent deux ouvertures rectangulaires permettant d'évacuer l'eau à l'intérieur des descentes, (6) formant poteau, par l'intermédiaire de deux éléments creux, (8-9) verticaux, de section rectangulaire, établis pour la circulation des fluides.

3. Dispositif, selon la revendication 2, caractérisé en ce que l'un des éléments (8) établi pour la circulation des fluides est relié au fond de la boîte par une soudure étanche et ne dépasse pas à l'intérieur de la boîte et que l'autre élément (9) établi pour la circulation des fluides est relié au fond de la boîte par une soudure étanche mais dépasse à l'intérieur de la boîte.

4. Dispositif selon les revendications 1 et 2 caractérisé en ce que la tête de chaque poteau d'écoulement est constituée par deux éléments creux, courts, de section rectangulaire, établis pour la circulation des fluides (3) soudés sous la boîte dans l'axe des ouvertures disposées dans le fond de celle-ci.

5. Dispositif selon la revendication 1 caractérisé en ce que les éléments des poteaux d'angle sont boulonnés entre eux à l'extérieur et à l'intérieur à l'aide de goussets.

6. Dispositif selon la revendication 1 caractérisé en ce que la partie intermédiaire du poteau est constituée par deux éléments creux, verticaux, (6) de section rectangulaire, établis pour la circulation des fluides (6) soudés entre eux de façon contiguë en équerre.

7. Dispositif selon les revendicaitons 1 et 5 caractérisé en ce que le pied du poteau est constitué par deux éléments, creux, de section rectangulaire, établis pour la circulation des fluides, soudés au châssis du bungalow.

8. Dispositif selon la revendication 4 caractérisé en ce que les éléments creux, verticaux, de section rectangulaire établis pour la circulation des fluides ont un corps en métal plié.

## Patentansprüche

1. Vorrichtung, um zu leeren und Regenwasserdichteit innerhalb der beweglichen Struktur eins Bungalows zu versichen, der vertikalen Abflußrohre enthält, um Regenwasser zu erhalten und leeren in jeder Winker, ausgezeichnet damit, daß jeder höher Winker des bungalows enthält einer Kasten, (2) der in seiner unteren Partei mit einem doppelten vertikalen Abflußrohr (6) für Regenwasser verbindet, das ein Pfoster bildet, wo eines die Funktion der Überfülle versichert.

2. Vorrichtung, gemäß Forderung 1, ausgezeichnet damit, daß, auf dem Grund jeder Kasten in jeder Ende beider Dachrinne verbindet, die eine gleiche Länge wie die größte Dimension des Bungalows hat, gibt es zwei rechteckigen Öffnungen, die es erlauben, das Wasser innen der Abflußrohre (6) zu leeren, die Pfosten bilden, durch zwei hohlen, (8-9) vertikalen, mit rechteckige Schnittfläche, für den Fluidiumverkehr begründeten Elementen.

3. Vorrichtung, gemäß Forderung 2, ausgezeichnet damit, daß einer der für Fluidiumverkehr begründeten Elementen, (8) ist mit dem Kastengrund verbindet durch eine wasserdichte Schweißung und rägt nicht innen des Kastens hervor, und daß der andere für Fluidiumverkehr begründete Element, (9) ist mit dem Kastengrund durch eine wasserdichte Schweißung verbindet, aber rägt aus innen des Kastens hervor.

4. Vorrichtung, gemäß Forderungen 1 und 2, ausgezeichnet damit, daß das Haupt jeder Ausflußpfosten besteht aus zwei hohle, kurze, mit rechteckigen Schnittfläche, für Fluidiumverkehr begründeten (3) Elementen, unter dem Kasten in der Achse der Öffnungen geschweißt, und in seiner Boden aufgestellt.

5. Vorrichtung, gemäß Forderung 1, ausgezeichnet damit, daß die Elementen der Eckepfosten untereinander außen und innen durch Winkelbleche verbolzen sind.

6. Vorrichtung, gemäß Forderung 1, ausgezeichnet damit, daß die mittelwegs Partei des Pfostens besteht aus zwei hohle, vertikale, (6) rechteckige Schnittfläche, für Fluidiumverkehr geschweißt.

7. Vorrichtung, gemäß Forderungen 1 und 5, ausgezeichnet damit, daß der unterer Teil des Pfostens besteht aus zwei hohle, vertikale, rechteckige Schnittfläche, für Fluidiumverkehr begründeten Elementen, an der Rahmen des Bungalows geschweißt.

8. Vorrichtung, gemäß Forderung 4, ausgezeichnet damit, daß die hohle, vertikale, rechteckige Schnittfläche, für Fluidiumverkehr begründeten Elementen, haben ein Korper aus gefalten Metall.

## Claims

1. System to drain off and secure the rainwatertightness inside the modular structure of a bungalow, including upright rainwater pipes fated to catch and drain off waterrains in each angle, caracterised by the fact that each upper angle of the bungalow includes a box (2) connected in its lower part to a double upright rainwaterpipe (6) forming a post, in which one has the function of overflow.

2. System, according to claim 1, caracterised by the fact that on the bottom of each of the boxes connected to each extremity of the two gutters of a length equal to the biggest size of the bungalow, are located two rectangular openings allowing to drain off water inside rainwaterpipes, (6) forming post, by the mean of two upright hollow elements, (8-9) with rectangular cutting, settled for fluids circulation.

3. System, according to claim 2, caracterised by the fact that one of the elements (8) settled for fluids circulation is linked to the bottom of the box by a watertight weld and does not project inside the box and that the other element (9) settled for fluids circulation is linked to the bottom of the box by a watertight weld but projects inside the box.

4. System, according claims 1 and 2, caracterised by the fact that the head of each outflow post is constituted by two hollow, short, with rectangular cutting elements, settled for fluids circulation, (3) welded underneath the box in the line of the openings set out in its bottom.

5. System according claim 1 caracterised by the fact that the elements of angle post are bolt among themselves outside and inside with brackets.

6. System according claim 1 caracterised by the fact that the intermediate part of the post is constituted by two hollow upright, with rectangular section elements settled for fluid circulation (7) welded among themselves contiguous way at right angles.

7. System according claims 1 and 5 caracterised by the fact that the low part of the post is constituted by two hollow, with rectangular section elements, settled for fluids circulation, welded on the frame of the bungalow.

8. System according claim 4 caracterised by the fact that hollow, upright, with rectangular section elements, settled for fluids circulation have a body made of bended metal.
